# EUROPÄISCHE PATENTSCHRIFT

(11) **EP 3 992 409 B1**
(45) Veröffentlichungstag und Bekanntmachung des Hinweises auf die Patenterteilung: **07.01.2026**
(21) Anmeldenummer: 20206676.7
(22) Anmeldetag: 10.11.2020
(51) Int. Cl.: E06B 3/56, E04F 21/00, E04F 21/28, E06B 3/54, E06B 3/58

(54) **FENSTERELEMENT MIT EINER IN EINEM RAHMEN VERKLEBTEN FENSTERSCHEIBE**
WINDOW ELEMENT WITH A WINDOW PANE GLUED IN A FRAME
ÉLÉMENT DE FENÊTRE DOTÉ D'UNE VITRE DE FENÊTRE COLLÉE DANS UN CADRE

(30) Priorität: 29.10.2020 DE 102020128500
(43) Veröffentlichungstag der Anmeldung: 04.05.2022
(73) Patentinhaber: LÖWE Fenster Löffler GmbH, 63839 Kleinwallstadt (DE)
(72) Erfinder: Löffler, Leo, 63839 Kleinwallstadt (DE)
(74) Vertreter: Habermann Intellectual Property Partnerschaft von Patentanwälten mbB

(56) Entgegenhaltungen:
- EP-A1- 3 034 768
- EP-A1- 3 272 990
- WO-A1-03/033850
- GB-A- 2 367 323

## Beschreibung

Die Erfindung betrifft ein Fensterelement nach Anspruch 1, umfassend einen Rahmen, eine Fensterscheibe und mehrere Klemmelemente, wobei die Fensterscheibe zwei einander gegenüberliegende und von außen zugängliche Scheibenflächen und einen umlaufenden Rand mit mehreren Umfangsseiten aufweist, wobei die Fensterscheibe in einem Randbereich der dem Rahmen zugewandten Scheibenfläche an einen Rahmenanschlag des Rahmens in Anlage ist, wobei mehrere Klemmelemente beabstandet zueinander entlang der Umfangsseiten der Fensterscheibe zwischen Umfangsflächen der Umfangsseiten der Fensterscheibe und einer Innenumfangsfläche des Rahmens in einer senkrecht zu den Scheibenflächen orientierten Montagerichtung einbringbar sind und die Fensterscheibe an den Klemmelementen innerhalb des Rahmens anliegt, wobei durch die Klemmelemente ein definierter Spalt zwischen den Umfangsflächen und der Innenumfangsfläche des Rahmens erzeugt ist, wobei in den durch die Klemmelemente zwischen den Umfangsflächen und der Innenumfangsfläche des Rahmens erzeugte Spalt Klebstoff eingebracht ist und die Fensterscheibe entlang der Umfangsseiten mit dem Rahmen kraftschlüssig und stoffschlüssig verbunden ist.

Beim Fensterbau wird unter dem Begriff Fensterrahmen sowohl ein fest mit einer Wand verbundenen Blendrahmen als auch ein innerhalb des Blendrahmens beweglich angebrachter Flügelrahmen verstanden. Der Flügelrahmen kann dabei gedreht, geklappt, gewendet, geschoben und/oder geschwungen werden. In den folgenden Ausführungen werden die Begriffe Fensterrahmen und Rahmen sowohl für die oben beschriebenen Fensterrahmen, wie der Blendrahmen und der Flügelrahmen, als auch für Fensterelemente, die in Fenstertüren verbaut werden, verwendet.

Bei dem traditionellen Fensterbau wird ein aus einer Fensterscheibe und einem Fensterrahmen bestehendes Fensterelement dadurch montiert, dass die Fensterscheibe in den Fensterrahmen eingesetzt und durch sogenanntes Verklotzen in diesem fixiert wird. Der Randbereich der Fensterscheibe wird mit der auf einer Innenumfangsfläche des Fensterrahmens angeordneten sogenannten Glasfalz in Anlage gebracht. Dabei liegt eine Scheibenfläche der Fensterscheibe über eine Dichtung an einer der Scheibenfläche zugewandten Seite der Fensterscheibe an dem Rahmen an. Bei dem sogenannten Verklotzen werden zwischen der Umfangsfläche der Fensterscheibe und der Innenumfangsfläche des Fensterrahmens flache Klemmelemente, oder auch Klötze genannt, eingebracht. Die rechteckigen Klemmelemente weisen dabei üblicherweise eine Dicke von einigen Millimetern und je nach Dicken der Fensterscheibe eine Länge und Breite von einigen Zentimetern auf. Dabei wird je nach Anordnung der Klemmelemente innerhalb des Fensterrahmens zwischen Tragklötzen und Distanzklötzen unterschieden. Durch Tragklötze, die zwischen einer nach unten weisenden Umfangsseite der Fensterscheibe und der Innenumfangsfläche des Fensterrahmens eingebracht sind, wird das Eigengewicht der Fensterscheibe auf den Fensterrahmen übertragen. Die zwischen den seitlichen Umfangsseiten der Fensterscheibe und der Innenumfangsfläche des Fensterrahmens eingebrachten Distanzklötze werden zur Lagesicherung der Fensterscheibe innerhalb des Fensterrahmens genutzt. Durch die durch das Verklotzen erzeugte Lagerung der Fensterscheibe auf den Klemmelementen wird eine Stabilisierung des Fensterrahmens erreicht. Üblicherweise werden die Klemmelemente aus Kunststoff, wie beispielsweise Polypropylen (PP), hergestellt.

Um die Klemmelemente zwischen die Umfangsfläche der Fensterscheibe und der Innenumfangsfläche des Fensterrahmens einschieben zu können, wird mittels eines Hebelwerkzeugs, einer sogenannten Klotzkelle, ein Spalt zwischen der Umfangsfläche der Fensterscheibe und der Innenumfangsfläche des Rahmens aufgehebelt. Die Klemmelemente werden anschließend händisch in den Spalt eingeschoben und das Hebelwerkzeug anschließend wieder aus dem Spalt herausgezogen. Somit legt sich der Fensterrahmen an die Umfangsflächen der Fensterscheibe an. Der mittels des Hebelwerkzeugs erzeugte Spalt sollte zum Einlegen der Klemmelemente einen um wenige Millimeter größeren Abstand als die Dicke des Klemmelements aufweisen. Das Klemmelement ist im eingelegten Zustand händisch und ohne Werkzeug nicht erreichbar. Eine nachträgliche Positionierung und Ausrichtung des eingelegten Klemmelemente ist somit nicht mehr möglich.

Bei den Fensterscheiben kann es sich auch um eine Isolierverglasung handeln. Eine Isolierverglasung besteht aus mindestens zwei zu einem Bauelement zusammengesetzte Glasscheiben für Fenster und andere Verglasungen. Zwischen den Glasscheiben befindet sich ein Hohlraum, der gas- und feuchtigkeitsdicht verschlossen ist. Der Hohlraum dient außerdem der Schall- und Wärmedämmung.

Anstatt die Fensterscheibe innerhalb des Rahmens zu Verklotzen, ist es auch bekannt, die Fensterscheibe in dem Randbereich der Fensterscheibe über die Scheibenfläche und über die Umfangsfläche mit dem Rahmenanschlag und mit der Innenumfangsfläche des Fensterrahmens zu verkleben. Durch die Klebeverbindung wird eine insgesamt höhere Stabilität des Fensterrahmens erreicht, da durch die Klebeverbindung eine feste Verbindung zwischen der Fensterscheibe und dem Fensterrahmen entsteht und die Fensterscheibe selbst Kräfte aufnehmen kann und somit zur Stabilisierung des Fensterrahmens beziehungsweise des Fensterelements beiträgt.

Wesentlich für eine gleichmäßige Lastübertragung der Gewichtskräfte der Fensterscheibe auf den Fensterrahmen ist eine gleichmäßige Klebeverbindung zwischen der Fensterscheibe und des Fensterrahmens. Für eine gleichmäßige Klebeverbindung zwischen der Fensterscheibe und dem Fensterrahmen muss dazu vor dem Klebstoffauftrag ein gleichmäßiger Abstand zwischen der Umfangsfläche der Fensterscheibe und der Innenumfangsfläche des Fensterrahmens hergestellt werden. Eine derartige Ausrichtung wird in der Regel über die oben beschriebenen Klemmelemente eingestellt.

In den Bereichen zwischen der Fensterscheibe und dem Fensterrahmen, in denen die Klemmelemente eingebracht sind, kann kein Klebstoff aufgetragen werden, da die Fensterscheibe mit der Umfangsfläche auf dem Klemmelement aufliegt. In diesen Bereichen zwischen der Fensterscheibe und dem Fensterrahmen besteht somit keine Klebstoffverbindung, sodass keine Kraftübertragung von Zugkräften zwischen der Fensterscheibe und dem Fensterrahmen stattfinden kann. Diese Kräfte müssen somit über die restlichen Bereiche der Klebeverbindung übertragen werden, was unter Umständen zu einer Ablösung des Klebstoffs im Betrieb des Fensters führen kann.

EP 3 272 990 A1 beschreibt ein Fensterelement umfassend einen Rahmen, eine Fensterscheibe und mehrere Klemmelemente, wobei die Klemmelemente vor der Montage der Fensterscheibe an dem Rahmen eingebracht werden.

Als Aufgabe der vorliegenden Erfindung wird es angesehen, ein Fensterelement mit einem Klemmelement, ein Montagewerkzeug und ein Verfahren zur Montage des Fensterelements zur Verfügung zu stellen, mit denen eine gleichmäßige Klebeverbindung zwischen einer Fensterscheibe und dem Rahmen herstellbar ist.

Diese Aufgabe wird erfindungsgemäß durch einem Fensterelement nach Anspruch 1 gelöst, nämlich durch einem Fensterelement wobei das Klemmelement eine entgegengesetzt zur Montagerichtung geöffnete buchtenförmige Ausnehmung aufweist, die mit Klebstoff auffüllbar ist, sodass im Bereich der buchtenförmigen Ausnehmung mittels des eingebrachten Klebstoffs eine stoffschlüssige Verbindung zwischen den Umfangsflächen der Fensterscheibe und den Innenumfangsflächen des Rahmens herstellbar ist. Somit kann ein besonders großer Anteil der Umfangsflächen mit den Innenumfangsflächen verklebt werden, sodass eine besonders gute Kraftübertragung zwischen der Fensterscheibe und des Rahmens erfolgen kann. In den restlichen Bereichen, in denen keine Klemmelemente eingebracht sind, kann der Klebstoff in den durch die Klemmelemente erzeugten Spalt zwischen der Umfangsfläche der Fensterscheibe und der Innenumfangfläche des Rahmens eingebracht werden, um dort eine durchgängige Klebeverbindung zu erzeugen.

Zudem kann durch die gleichmäßige und umlaufende Klebeverbindung der Fensterscheibe und dem Rahmen eine besonders stabile Befestigung der Fensterscheibe innerhalb des Rahmens erreicht werden. Dadurch wird ein besonders hoher Einbruchschutz erreicht, da die Fensterscheibe in dem Rahmen fixiert ist und nicht seitlich aus dem Rahmen herausgestemmt werden kann.

In einer vorteilhaften Umsetzung des Erfindungsgedankens ist vorgesehen, dass das Klemmelement zwei die buchtenförmig ausgestaltete Ausnehmung begrenzenden Zungen aufweist, wobei die Zungen entgegen die Montagerichtung weisen und die Endbereiche der Zungen abgerundet ausgestaltet sind. Durch die abgerundete Ausgestaltung der Zungen kann während eines Klebstoffauftrags der Klebstoff besonders gut um die abgerundeten Endbereich der Zungen herum fließen. Damit kann sich die buchtenförmige Ausnehmung des Klemmelements besonders gut mit Klebstoff aufgefüllt werden. Außerdem werden die Bereiche um das Klemmelement herum somit besonders gut und gleichmäßig mit Klebstoff aufgefüllt. Damit kann eine besonders gleichmäßige Klebeverbindung zwischen der Fensterscheibe und dem Rahmen hergestellt werden, was zu einer hohen Stabilität des Fensterelements führt.

Bei einer vorteilhaften Ausgestaltung des erfindungsgemäßen Fensterelements ist vorgesehen, dass die Zungen eine senkrecht zur Montagerichtung orientierte und durchgängige Aussparung aufweisen. Somit kann mittels des durch das Klemmelement hindurch verlaufenden Klebstoffs eine Klebeverbindung zwischen den Umfangsflächen und den Innenumfangsflächen des Rahmens erzeugt werden. Somit kann eine besonders gleichmäßige und fast durchgängige Klebeverbindung hergestellt werden.

Um das Klemmelement besonders gut in den Spalt zwischen den Umfangsflächen und den Innenumfangsflächen des Rahmens einbringen und ausrichten zu können, ist in einer vorteilhaften Ausgestaltung des erfindungsgemäßen Fensterelements vorgesehen, dass das Klemmelement mindestens ein Federelement aufweist, wobei das Federelement ein senkrecht zur Montagerichtung vorspringendes freies Federelementende aufweist, wobei das freie Federelementende in eine zu der Montagerichtung entgegengesetzten Richtung orientiert ist. Wenn das Klemmelement zwischen die Fensterscheibe und den Rahmen eingebracht ist wird durch die durch das vorspringende Federelement erzeugte Federkraft eine kraftschlüssige Verbindung zwischen dem Federelement und der Fensterscheibe und dem Rahmen hergestellt. Das Klemmelement stützt sich somit mit den Federelementen gegen die Fensterscheibe und den Rahmen ab und verbleibt in der ursprünglichen Position. Durch die Federelemente können außerdem Abstandsänderungen zwischen den Umfangsflächen und der Innenumfangsfläche ausgeglichen werden, ohne dass das eingelegte Federelement verrutscht und die Ausrichtung verändert wird. Dadurch, dass das freie Federelementende in eine zu der Montagerichtung entgegengesetzte Richtung orientiert ist, kann ein Einschieben des Klemmelements in den Spalt besonders einfach erfolgen. Zudem ist dadurch eine Einbaurichtung des Klemmelement vorgegeben, sodass eine fehlerhafte Montage verhindert werden kann. Vorteilhafterweise kann zusätzlich auf der Oberfläche des Klemmelements die Montagerichtung, beispielsweise durch einen in die Montagerichtung weisenden Pfeil, abgebildet sein.

In einer vorteilhaften Ausgestaltung des erfindungsgemäßen Fensterelements ist vorgesehen, dass das Klemmelement hohlförmig ausgestaltet ist und Hohlräume aufweist, wobei die Hohlräume über entgegengesetzt zur Montagerichtung orientierte Hohlraumöffnungen zugänglich sind. Somit können die Hohlräume ebenfalls mit Klebstoff aufgefüllt werden, sodass eine Klebeverbindung zwischen der Fensterscheibe und dem Klemmelement und zwischen dem Klemmelement und dem Rahmen fast lückenlos herstellbar ist. Somit kann eine besonders großflächige Klebeverbindung hergestellt werden.

In einer vorteilhaften Ausgestaltung des erfindungsgemäßen Fensterelements ist vorgesehen, dass die Federelemente innerhalb der Aussparungen der Zungen ausgebildet sind, wobei eine Breite der Federelemente kleiner ist als eine Breite der Aussparung. Somit kann durch den durch die Aussparung des Klemmelements verlaufenden Klebstoff eine Klebeverbindung zwischen den Umfangsflächen und den Innenumfangsflächen des Rahmens ausgebildet werden.

Die eingangs gestellte Aufgabe wird auch durch ein Montagewerkzeug nach Anspruch 7 gelöst, das einen in Montagerichtung geöffneten Aufnahmebereich aufweist, wobei das Montagewerkzeug zwei seitlich zu dem Aufnahmebereich angeordnete Klemmfinger aufweist. Dabei ist der Aufnahmebereich so ausgestaltet, dass in dem Aufnahmebereich zwischen den Klemmfingern ein Klemmelement aufnehmbar und kraftschlüssig befestigbar ist. Das Montagewerkzeug kann außerdem einen Griff aufweisen. Somit kann das Klemmelement mittels des Montagewerkzeugs besonders einfach in den Spalt zwischen der Fensterscheibe und dem Rahmen eingebracht werden.

Wie oben beschrieben wird üblicherweise mit einem Hebelwerkzeug, einer sogenannten Klotzkelle, ein Spalt zwischen der Umfangsfläche der Fensterscheibe und der Innenumfangsfläche der Fensterscheibe erzeugt, um die Klemmelemente in den so erzeugten Spalt einführen zu können. Damit das Montagewerkzeug nach dem Einbringen des Klemmelementes in den Spalt besonders leicht wieder aus dem Spalt herausgezogen werden kann und das Klemmelement in dem Spalt verbleibt, ist in einer vorteilhaften Ausgestaltung des erfindungsgemäßen Montagewerkzeugs vorgesehen, dass eine Dicke der Klemmfinger des Montagewerkzeugs kleiner ist als eine Dicke des Klemmelements. Das nicht in Kontakt mit der Fensterscheibe und dem Rahmen stehende Montagewerkzeug kann nach dem Herausziehen der Klotzkelle aus dem Spalt ebenfalls aus dem Spalt herausgezogen werden, wobei das kraftschlüssig zwischen der Fensterscheibe und dem Rahmen verklemmte Klemmelement in dem Spalt verbleibt.

In einer weiteren vorteilhaften Ausgestaltung des Montagewerkzeugs ist es vorgesehen, dass die Klemmfinger des Montagewerkzeugs in Montagerichtung verjüngend ausgestaltet sind, wobei die Dicke der Klemmfinger in Richtung der Montagerichtung abnehmend ausgestaltet ist. Durch ein so ausgestaltetes Montagewerkzeug kann ein Spalt zwischen der Umfangsflächen der Fensterscheibe und der Innenumfangsfläche des Rahmens mit dem Montagewerkzeug selbst erzeugt werden. Auf den Einsatz eines zusätzlichen Hebelwerkzeugs, wie eine Klotzkelle, kann verzichtet werden. Somit ist eine besonders einfache und schnelle Montage des Klemmelements möglich.

In einer weiteren vorteilhaften Ausgestaltung des erfindungsgemäßen Montagewerkzeugs ist vorgesehen, dass eine Dicke der Klemmfinger zumindest abschnittsweise größer ist als eine Dicke der Zungen des Klemmelements, sodass in einem eingeführten Zustand des Montagewerkzeugs innerhalb des Spalts die Klemmfinger des Montagewerkzeugs und ausschließlich die vorspringenden Federelemente an der Umfangsfläche der Fensterscheibe anliegen. Vorteilhafterweise sind die Federelemente so dimensioniert, dass die erzeugte Federkraft so groß ist, dass eine kraftschlüssige Verbindung zwischen dem Klemmelement und der Fensterscheibe beziehungsweise dem Rahmen stärker ist als die kraftschlüssige Verbindung zwischen dem Klemmelement und dem Montagewerkzeug. Das Klemmelement stützt sich somit mit den Federelementen gegen die Fensterscheibe und den Rahmen ab und verbleibt auch während des Herausziehens des Montagewerkzeugs in der ursprünglichen Position.

Um das Klemmelement um eine definierte Tiefe in den Spalt zwischen der Fensterscheibe und dem Rahmen einbringen zu können, ist erfindungsgemäß vorgesehen, dass das Montagewerkzeug in dem Aufnahmebereich eine Anschlagfläche aufweist, die als senkrecht zur Montagerichtung orientierter Absatz ausgestaltet ist, wobei die Anschlagfläche nach dem Einführen des Klemmelements und des Montagewerkzeugs in den Spalt zwischen der Fensterscheibe und dem Rahmen in Anlage mit der Scheibenfläche der Fensterscheibe bringbar ist. Neben einer definierten Tiefe wird durch die Anlage des senkreckt zur Montagerichtung orientierten Absatzes an Scheibenfläche der Fensterscheibe eine definierte Orientierung des Klemmelements relativ zur Scheibenfläche erreicht. Somit können die Klemmelement besonders vorteilhaft in einer reproduzierbaren Tiefe und Orientierung in den Spalt eingebracht werden.

Die eingangs gestellte Aufgabe wird auch durch ein Verfahren gelöst, wobei die Fensterscheibe in eine dem Rahmen zugewandten Montagerichtung in den Rahmen eingebracht wird, wobei die Fensterscheibe zwei einander gegenüberliegende und von außen zugängliche Scheibenflächen und einen umlaufenden Rand mit mehreren Umfangsseiten aufweist, wobei die Fensterscheibe in einem Randbereich der dem Rahmen in der Montagerichtung zugewandten Scheibenfläche an einen Rahmenanschlag des Rahmens in Anlage gebracht wird, wobei in einem anschließenden Verklemmschritt mittels des Montagewerkzeugs mehrere Klemmelemente beabstandet zueinander entlang der Umfangsseiten der Fensterscheibe zwischen Umfangsflächen der Umfangsseiten der Fensterscheibe und einer Innenumfangsfläche des Rahmens eingebracht werden, sodass die Fensterscheibe an den Klemmelementen innerhalb des Rahmens anliegt und ein definierter Spalt zwischen den Umfangsflächen und der Innenumfangsfläche des Rahmens erzeugt wird, wobei in einem anschließenden Klebeschritt ein Klebstoff in einer zu dem Rahmen orientierten Klebstoffauftragrichtung in den durch die Klemmelemente zwischen den Umfangsflächen und der Innenumfangsfläche des Rahmens erzeugten Spalt eingebracht wird und die Fensterscheibe entlang der Umfangsseiten mit dem Rahmen kraftschlüssig und stoffschlüssig verbunden ist. Dabei wird der Klemmschritt mehrfach wiederholt um nacheinander mehrere Klemmelemente zwischen der Fensterscheibe und dem Rahmen einzubringen.

In einer vorteilhaften Ausgestaltung des erfindungsgemäßen Verfahrens ist vorgesehen, dass in dem Verklemmschritt das Montagewerkzeug bis zur Anlage der Anschlagfläche an der Scheibenfläche der Fensterscheibe in den Spalt eingeführt wird, sodass das mittels des Montagewerkzeugs in den Spalt eingebrachte Klemmelement eine definierte Lage zwischen den Umfangsflächen und den Innenumfangflächen einnimmt. Somit können die Klemmelement besonders vorteilhaft in einer reproduzierbaren Tiefe und Orientierung in den Spalt eingebracht werden und eine gleichmäßige Klebeverbindung zwischen der Fensterscheibe und dem Rahmen über die Klemmelemente hinweg sichergestellt werden.

Um eine besonders feste Klebeverbindung zwischen der Fensterscheibe und dem Rahmen herzustellen ist in einer vorteilhaften Ausgestaltung des Erfindungsgedankens vorgesehen, dass bei dem Klebeschritt der Klebstoff in Klebstoffauftragrichtung entlang des Randbereichs der Fensterscheibe aufgetragen wird, sodass der in dem Spalt eingebrachte Klebstoff zumindest teilweise über den Spalt hinaus als Klebespur ausgebildet ist und eine stoffschlüssige Verbindung zwischen der Scheibenfläche der Fensterscheibe in dem Randbereich der Fensterscheibe und dem Rahmenanschlag des Rahmens erzeugbar ist.

Weitere vorteilhafte Ausgestaltungen des Fensterelements werden anhand von in den Zeichnungen dargestellten Ausführungsbeispielen erläutert. Es zeigen:
Fig. 1 eine schematische Darstellung eines erfindungsgemäßen Fensterelements in einer Schnittdarstellung,
Fig. 2 eine schematische Darstellung eines erfindungsgemäßen Klemmelements in einer perspektiven Ansicht von oben,
Fig. 3 eine schematische Darstellung des erfindungsgemäßen Klemmelements in einer perspektivischen Ansicht von unten und
Fig. 4 eine schematische Darstellung des erfindungsgemäßen Montagewerkzeugs mit eingelegtem Klemmelement in einer perspektivischen Ansicht.

In Fig. 1 ist eine schematische Darstellung eines erfindungsgemäßen Fensterelements 1 in einer Schnittdarstellung gezeigt. Das Fensterelement 1 umfasst einen Rahmen 2, eine als Isolierverglasung ausgestaltete Fensterscheibe 3 und mehrere Klemmelemente 4. Die Fensterscheibe 1 weist zwei einander gegenüberliegende und von außen zugängliche Scheibenflächen 5 auf. Außerdem weist die Fensterscheibe 3 einen umlaufenden Rand mit mehreren Umfangsseiten 6 auf. Die Fensterscheibe 1 ist in einem Randbereich 7 der dem Rahmen 2 zugewandten Scheibenfläche 5 an einen Rahmenanschlag 8 des Rahmens 2 in Anlage gebracht. In Fig. 1 ist eines der mehreren Klemmelemente 4 dargestellt, welche beabstandet zueinander entlang der Umfangsseiten 6 der Fensterscheibe 3 zwischen Umfangsflächen 9 der Umfangsseiten 6 der Fensterscheibe 3 und einer Innenumfangsfläche 10 des Rahmens 2 eingebracht sind. Dabei werden die Klemmelemente 4 in einer senkrecht zu den Scheibenflächen 5 orientierten Montagerichtung 11 zwischen die Fensterscheibe 3 und dem Rahmen 2 eingebracht. Die Fensterscheibe 3 liegt an den Klemmelementen 4 innerhalb des Rahmens 2 an. Somit ist durch die Klemmelemente 4 ein definierter Spalt 12 zwischen den Umfangsflächen 9 und der Innenumfangsfläche 10 des Rahmens 2 erzeugt. In den durch die Klemmelemente 4 zwischen den Umfangsflächen 9 und der Innenumfangsfläche 10 des Rahmens 2 erzeugte Spalt 12 ist Klebstoff 13 eingebracht, sodass die Fensterscheibe 3 entlang der Umfangsseiten 6 mit dem Rahmen 2 kraftschlüssig und stoffschlüssig verbunden ist.

In Fig. 2 ist eine schematische Darstellung eines erfindungsgemäßen Klemmelements 4 in einer perspektiven Ansicht von oben gezeigt. Das Klemmelement 4 weist eine buchtenförmige Ausnehmung 14 und zwei die buchtenförmig ausgestaltete Ausnehmung 14 begrenzenden Zungen 15, die jeweils entgegen die Montagerichtung 11 weisend orientiert sind. Die Endbereiche 16 der Zungen 15 sind abgerundet ausgestaltet und weisen eine senkrecht zu der Montagerichtung 11 orientierte und durchgängige Aussparung 17 auf. Das Klemmelement 4 weist zwei Federelemente 18 auf, die innerhalb der Aussparungen 17 der Zungen 15 ausgebildet sind. Die Federelemente 18 weisen ein senkrecht zu der Montagerichtung 11 vorspringendes freies Federelementende 19 auf, das in eine zu der Montagerichtung 11 entgegengesetzten Richtung orientiert ist. Die Federelemente 18 sind so ausgestaltet, dass eine Breite des Federelements 18 kleiner ist als eine Breite der Aussparung 17. Somit kann durch diese Aussparung 17 hindurch mittels des in Fig. 2 nicht dargestellten Klebstoffs 13 eine Klebeverbindung zwischen dem Fensterelement 18 und dem Rahmen 2 hergestellt werden.

In Fig. 3 ist eine schematische Darstellung des erfindungsgemäßen Klemmelements 4 in einer perspektivischen Ansicht von unten gezeigt. Das Klemmelement 4 ist hohlförmig ausgestaltet und weist Hohlräume 20 auf. Die Hohlräume 20 sind über entgegengesetzt zur Montagerichtung 11 orientierte und in den Endbereichen 16 der Zungen 15 angeordnete Hohlraumöffnungen 21 zugänglich. Somit kann über die Hohlraumöffnungen 21 hindurch ein in Fig. 3 nicht dargestellter Klebstoff 13 in den Hohlraum 20 eingebracht werden. Dadurch kann eine Klebeverbindung zwischen dem Rahmen 2 und dem Klemmelement 4 hergestellt werden, sodass dieses eine sichere und fast durchgängige Klebeverbindung zwischen dem Rahmen 2 und der Fensterscheibe 3 sicherstellt.

In Fig. 4 ist eine schematische Darstellung eines erfindungsgemäßen Montagewerkzeugs 22 mit eingelegtem Klemmelement 4 in einer perspektivischen Ansicht gezeigt. Das Montagewerkzeug 22 weist einen in Montagerichtung 11 geöffneten Aufnahmebereich 23 und zwei seitlich zu dem Aufnahmebereich 23 angeordnete Klemmfinger 24 auf. Der Aufnahmebereich 23 ist dabei so ausgestaltet, dass in diesem zwischen den Klemmfingern 24 ein Klemmelement 4 aufnehmbar und kraftschlüssig an diesem befestigbar ist. Das Montagewerkzeug 22 weist in dem Aufnahmebereich 23 eine Anschlagfläche 25 auf. Die Anschlagfläche 25 ist als senkrecht zur Montagerichtung 11 orientierter und in Montagerichtung 11 weisender Absatz ausgestaltet ist. Nach Einführen des Klemmelements 4 und des Montagewerkzeugs 22 in den Spalt 12 zwischen der Fensterscheibe 3 und dem Rahmen 2 ist die Anschlagfläche 25 in Anlage mit der Scheibenfläche 5 der Fensterscheibe 3. Somit kann zum einen eine definierte Tiefe und zum anderen eine definierte Orientierung des Klemmelements 4 relativ zur Fensterscheibe 3 erreicht werden. Die Klemmelemente 4 können somit besonders vorteilhaft in einer reproduzierbaren Tiefe und Orientierung in den Spalt 12 zwischen Fensterscheibe 3 und Rahmen 2 eingebracht werden.

## Patentansprüche

1. Fensterelement (1) umfassend einen Rahmen (2), eine Fensterscheibe (2) und mehrere Klemmelemente (4), wobei die Fensterscheibe (2) zwei einander gegenüberliegende und von außen zugängliche Scheibenflächen (5) und einen umlaufenden Rand mit mehreren Umfangsseiten (6) aufweist, wobei die Fensterscheibe (2) in einem Randbereich (7) der dem Rahmen (2) zugewandten Scheibenfläche (5) an einen Rahmenanschlag (8) des Rahmens (2) in Anlage ist, wobei mehrere Klemmelemente (4) beabstandet zueinander entlang der Umfangsseiten (6) der Fensterscheibe (2) zwischen Umfangsflächen (9) der Umfangsseiten (6) der Fensterscheibe (2) und einer Innenumfangsfläche (10) des Rahmens (2) in einer senkrecht zu den Scheibenflächen (5) orientierten Montagerichtung (11) einbringbar sind und die Fensterscheibe (2) an den Klemmelementen (4) innerhalb des Rahmens (2) anliegt, wobei durch die Klemmelemente (4) ein definierter Spalt (12) zwischen den Umfangsflächen (9) und der Innenumfangsfläche (10) des Rahmens (2) erzeugt ist, wobei in den durch die Klemmelemente (4) zwischen den Umfangsflächen (9) und der Innenumfangsfläche (10) des Rahmens (2) erzeugte Spalt (12) Klebstoff (13) eingebracht ist und die Fensterscheibe (2) durch den Klebstoff entlang der gesamten Umfangsseiten (6) mit dem Rahmen (2) kraftschlüssig und stoffschlüssig verbunden ist, wobei das Klemmelement (4) eine entgegengesetzt zur Montagerichtung (11) geöffnete buchtenförmige Ausnehmung (14) aufweist, die mit Klebstoff (13) auffüllbar ist, sodass im Bereich der buchtenförmigen Ausnehmung (14) mittels des eingebrachten Klebstoffs (13) eine stoffschlüssige Verbindung zwischen den Umfangsflächen (9) der Fensterscheibe (2) und den Innenumfangsfläche (10) des Rahmens (2) herstellbar ist.

2. Fensterelement (1) gemäß Anspruch 1, **dadurch gekennzeichnet, dass** das Klemmelement (4) zwei die buchtenförmig ausgestaltete Ausnehmung (14) begrenzenden Zungen (15) aufweist, wobei die Zungen (15) entgegen die Montagerichtung (11) weisen und die Endbereiche (16) der Zungen (15) abgerundet ausgestaltet sind.

3. Fensterelement (1) gemäß Anspruch 1 oder 2, **dadurch gekennzeichnet, dass** die Zungen (15) eine senkrecht zur Montagerichtung (11) orientierte und durchgängige Aussparung (17) aufweisen.

4. Fensterelement (1) gemäß einem der voranstehenden Ansprüche, **dadurch gekennzeichnet, dass** das Klemmelement (4) mindestens ein Federelement (18) aufweist, wobei das Federelement (18) ein senkrecht zur Montagerichtung (11) vorspringendes freies Federelementende (19) aufweist, wobei das freie Federelementende (19) in eine zu der Montagerichtung (11) entgegengesetzten Richtung orientiert ist.

5. Fensterelement (1) gemäß einem der voranstehenden Ansprüche, **dadurch gekennzeichnet, dass** das Klemmelement (4) hohlförmig ausgestaltet ist und Hohlräume (20) aufweist, wobei die Hohlräume (20) über entgegengesetzt zur Montagerichtung (11) orientierte Hohlraumöffnungen (21) zugänglich sind.

6. Fensterelement (1) gemäß einem der voranstehenden Ansprüche, **dadurch gekennzeichnet, dass** die Federelemente (18) innerhalb der Aussparungen (17) der Zungen (15) ausgebildet sind, wobei eine Breite der Federelemente (18) kleiner ist als eine Breite der Aussparung (17).

7. Montagewerkzeug (22) zur Montage eines Klemmelements (4) in einem Fensterelement (1) gemäß einem der Ansprüche 1 bis 6, wobei das Montagewerkzeug (22) einen in Montagerichtung (11) geöffneten Aufnahmebereich (23) aufweist, wobei das Montagewerkzeug (22) zwei seitlich zu dem Aufnahmebereich (23) angeordnete Klemmfinger (24) aufweist, wobei der Aufnahmebereich (23) so ausgestaltet ist, dass in dem Aufnahmebereich (23) zwischen den Klemmfingern (24) ein Klemmelement (4) aufnehmbar und kraftschlüssig an diesem befestigbar ist, **dadurch gekennzeichnet, dass** das Montagewerkzeug (22) in dem Aufnahmebereich (23) eine Anschlagfläche (25) aufweist, die als senkrecht zur Montagerichtung (11) orientierter Absatz ausgestaltet ist, wobei die Anschlagfläche (25) nach dem Einführen des Klemmelements (4) und des Montagewerkzeugs (22) in den Spalt (12) zwischen der Fensterscheibe (2) und dem Rahmen (2) in Anlage mit der Scheibenfläche (5) der Fensterscheibe (2) bringbar ist.

8. Montagewerkzeug (22) gemäß Anspruch 7, **dadurch gekennzeichnet, dass** eine Dicke der Klemmfinger (24) des Montagewerkzeugs (22) kleiner ist als eine Dicke des Klemmelements (4).

9. Verfahren zur Montage eines Fensterelements (1) gemäß einem der Ansprüche 1 bis 6 mittels eines Montagewerkzeugs (22) gemäß einem der Ansprüche 7 oder 8, wobei die Fensterscheibe (2) in eine dem Rahmen (2) zugewandten Montagerichtung (11) in den Rahmen (2) eingebracht wird, wobei die Fensterscheibe (2) zwei einander gegenüberliegende und von außen zugängliche Scheibenflächen (5) und einen umlaufenden Rand mit mehreren Umfangsseiten (6) aufweist, wobei die Fensterscheibe (2) in einem Randbereich (7) der dem Rahmen (2) in der Montagerichtung (11) zugewandten Scheibenfläche (5) an einen Rahmenanschlag (8) des Rahmens (2) in Anlage gebracht wird, wobei in einem anschließenden Verklemmschritt mittels des Montagewerkzeugs (22) mehrere Klemmelemente (4) beabstandet zueinander entlang der Umfangsseiten (6) der Fensterscheibe (2) zwischen Umfangsflächen (9) der Umfangsseiten (6) der Fensterscheibe (2) und einer Innenumfangsfläche (10) des Rahmens (2) eingebracht werden, sodass die Fensterscheibe (2) an den Klemmelementen (4) innerhalb des Rahmens (2) anliegt und ein definierter Spalt (12) zwischen den Umfangsflächen (9) und der Innenumfangsfläche (10) des Rahmens (2) erzeugt wird, wobei in einem anschließenden Klebeschritt ein Klebstoff (13) in einer zu dem Rahmen (2) orientierten Klebstoffauftragrichtung in den durch die Klemmelemente (4) zwischen den Umfangsflächen (9) und der Innenumfangsfläche (10) des Rahmens (2) erzeugten Spalt (12) eingebracht wird und die Fensterscheibe (2) entlang der Umfangsseiten (6) mit dem Rahmen (2) kraftschlüssig und stoffschlüssig verbunden ist.

10. Verfahren nach Anspruch 9, **dadurch gekennzeichnet, dass** in dem Verklemmschritt das Montagewerkzeug (22) bis zur Anlage der Anschlagfläche (25) an der Scheibenfläche (5) der Fensterscheibe (2) in den Spalt (12) eingeführt wird, sodass das mittels des Montagewerkzeugs (22) in den Spalt (12) eingebrachte Klemmelement (4) eine definierte Lage zwischen den Umfangsflächen (9) und den Innenumfangflächen einnimmt.

11. Verfahren gemäß Anspruch 9 oder 10, **dadurch gekennzeichnet, dass** bei dem Klebeschritt der Klebstoff (13) in Klebstoffauftragrichtung entlang des Randbereichs (7) der Fensterscheibe (2) aufgetragen wird, sodass der in dem Spalt (12) eingebrachte Klebstoff (13) zumindest teilweise über den Spalt (12) hinaus als Klebespur ausgebildet ist und eine stoffschlüssige Verbindung der Scheibenfläche (5) der Fensterscheibe (2) in dem Randbereich (7) der Fensterscheibe (2) und der Innenumfangsfläche (10) des Rahmens (2) erzeugbar ist.

## Claims

1. A window element (1) comprising a frame (2), a window pane (2) and a plurality of clamping elements (4), wherein the window pane (2), wherein the window pane (2) has two mutually opposite pane surfaces (5) and accessible from the outside and a circumferential edge having a plurality of circumferential sides (6), wherein the window pane (2) is in contact with a frame stop (8) of the frame (2) in an edge region (7) of the pane surface (5) facing the frame (2), wherein a plurality of clamping elements (4) can be introduced spaced apart from one another along the circumferential sides (6) of the window pane (2) between circumferential surfaces (9) of the circumferential sides (6) of the window pane (2) and an inner circumferential surface (10) of the frame (2) in a mounting direction (11) oriented perpendicularly to the pane surfaces (5), and the window pane (2) is in contact with the clamping elements (4) within the frame (2), wherein a defined gap (12) is produced between the circumferential surfaces (9) and the inner circumferential surface (10) of the frame (2) by the clamping elements (4), wherein adhesive (13) is introduced into the gap (12) produced by the clamping elements (4) between the circumferential surfaces (9) and the inner circumferential surface (10) of the frame (2), and the window pane (2) is connected to the frame (2) in a force-fitting and integrally bonded manner along the entire circumferential sides (6), wherein the clamping element (4) has a bay-shaped recess (14) which is open in the opposite direction to the mounting direction (11) and can be filled with adhesive (13), so that an integrally bonded connection between the circumferential surfaces (9) of the window pane (2) and the inner circumferential surface (10) of the frame (2) can be produced in the region of the bay-shaped recess (14) by means of the adhesive (13) introduced.

2. The window element (1) according to claim 1, **characterised in that** the clamping element (4) has two tongues (15) delimiting the bay-shaped recess (14), wherein the tongues (15) point against the mounting direction (11) and the end regions (16) of the tongues (15) are rounded.

3. The window element (1) according to claim 1 or 2, **characterised in that** the tongues (15) have a continuous cutout (17) oriented perpendicularly to the mounting direction (11).

4. The window element (1) according to any one of the preceding claims, **characterised in that** the clamping element (4) has at least one spring element (18), wherein the spring element (18) has a free spring element end (19) projecting perpendicularly to the mounting direction (11), wherein the free spring element end (19) is oriented in a direction opposite to the mounting direction (11).

5. The window element (1) according to any one of the preceding claims, **characterised in that** the clamping element (4) is hollow and has cavities (20), wherein the cavities (20) are accessible via cavity openings (21) oriented oppositely to the mounting direction (11).

6. The window element (1) according to any one of the preceding claims, **characterised in that** the spring elements (18) are formed within the cutouts (17) of the tongues (15), wherein a width of the spring elements (18) is smaller than a width of the cutout (17).

7. A mounting tool (22) for mounting a clamping element (4) in a window element (1) according to any one of claims 1 to 6, wherein the mounting tool (22) has a receiving region (23) open in the mounting direction (11), wherein the mounting tool (22) has two clamping fingers (24) arranged laterally with respect to the receiving region (23), wherein the receiving region (23) is configured such that a clamping element (4) can be received in the receiving region (23) between the clamping fingers (24) and can be fastened thereto in a frictionally engaged manner, **characterised in that** the mounting tool (22) has a stop surface (25) in the receiving region (23), which stop surface is configured as a shoulder oriented perpendicularly to the mounting direction (11), wherein the stop surface (25) can be brought into contact with the pane surface (5) of the window pane (2) after the clamping element (4) and the mounting tool (22) have been introduced into the gap (12) between the window pane (2) and the frame (2).

8. The mounting tool (22) according to claim 7, **characterised in that** a thickness of the clamping fingers (24) of the mounting tool (22) is smaller than a thickness of the clamping element (4).

9. A method for mounting a window element (1) according to any one of claims 1 to 6 by means of a mounting tool (22) according to any one of claims 7 or 8, wherein the window pane (2) is introduced into the frame (2) in a mounting direction (11) facing towards the frame (2), wherein the window pane (2) has two mutually opposed pane surfaces (5), which are accessible from the outside, and a circumferential edge with a plurality of circumferential sides (6), wherein the window pane (2) is brought into contact with a frame stop (8) of the frame (2) in an edge region (7) of the pane surface (5) facing towards the frame (2) in the mounting direction (11), wherein in a subsequent clamping step, a plurality of clamping elements (4) are introduced, spaced apart from one another, along the circumferential sides (6) of the window pane (2) between circumferential surfaces (9) of the circumferential sides (6) of the window pane (2) and an inner circumferential surface (10) of the frame (2), such that the window pane (2) bears against the clamping elements (4) within the frame (2) and a defined gap (12) is produced between the circumferential surfaces (9) and the inner circumferential surface (10) of the frame (2), wherein, in a subsequent adhesion step, an adhesive (13) is introduced in an adhesive application direction oriented towards the frame (2) into the gap (12) generated by the clamping elements (4) between the circumferential surfaces (9) and the inner circumferential surface (10) of the frame (2), and the window pane (2) is connected to the frame (2) in a frictionally engaged and integrally bonded manner along the circumferential sides (6).

10. The method according to claim 9, **characterised in that** in the clamping step the mounting tool (22) is introduced into the gap (12) until the stop surface (25) contacts the pane surface (5), so that the clamping element (4) introduced into the gap (12) by means of the mounting tool (22) occupies a defined position between the circumferential surfaces (9) and the inner circumferential surfaces.

11. The method according to claim 9 or 10, **characterised in that** in the adhesion step the adhesive (13) is applied along the edge region (7) of the window pane (2) in the adhesive application direction, so that the adhesive (13) introduced in the gap (12) is formed at least partially beyond the gap (12) as an adhesive trace and an integrally bonded connection can be produced between the pane surface (5) of the window pane (2) in the edge region (7) of the window pane (2) and the inner circumferential surface (10) of the frame (2).

## Revendications

1. Élément de fenêtre (1) comprenant un cadre (2), une vitre de fenêtre (2) et plusieurs éléments de serrage (4), la vitre de fenêtre (2) présentant deux surfaces de vitre (5) opposées et accessibles de l'extérieur et un bord périphérique avec plusieurs côtés périphériques (6), la vitre de fenêtre (2) étant en appui dans une zone de bord (7) de la surface de vitre (5) tournée vers le cadre (2) contre une butée de cadre (8) du cadre (2), plusieurs éléments de serrage (4) pouvant être introduits à distance les uns des autres le long des côtés périphériques (6) de la vitre de fenêtre (2) entre des surfaces périphériques (9) des côtés périphériques (6) de la vitre de fenêtre (2) et une surface périphérique intérieure (10) du cadre (2) dans une direction de montage (11) orientée perpendiculairement aux surfaces de vitre (5), et la vitre de fenêtre (2) reposant contre les éléments de serrage (4) à l'intérieur du cadre (2), les éléments de serrage (4) créant un interstice défini (12) entre les surfaces périphériques (9) et la surface périphérique intérieure (10) du cadre (2), un adhésif (13) étant introduit dans l'interstice (12) créé par les éléments de serrage (4) entre les surfaces périphériques (9) et la surface périphérique intérieure (10) du cadre (2), et la vitre de fenêtre (2) étant reliée par l'adhésif sur toute la longueur des côtés périphériques (6) au cadre (2) par adhérence et par liaison de matière, l'élément de serrage (4) présentant un évidement en forme de baie (14) ouvert à l'opposé de la direction de montage (11) qui peut être rempli d'adhésif (13), de telle sorte qu'une liaison de matière entre les surfaces périphériques (9) de la vitre de fenêtre (2) et la surface périphérique intérieure (10) du cadre (2) peut être réalisée au moyen de l'adhésif (13) introduit dans la zone de l'évidement en forme de baie (14).

2. Élément de fenêtre (1) selon la revendication 1, **caractérisé en ce que** l'élément de serrage (4) présente deux languettes (15) délimitant l'évidement (14) conçu en forme de baie, les languettes (15) étant orientées à l'encontre de la direction de montage (11) et les zones d'extrémité (16) des languettes (15) étant conçues sous forme arrondie.

3. Élément de fenêtre (1) selon la revendication 1 ou 2, **caractérisé en ce que** les languettes (15) présentent une échancrure (17) continue et orientée perpendiculairement à la direction de montage (11).

4. Élément de fenêtre (1) selon l'une quelconque des revendications précédentes, **caractérisé en ce que** l'élément de serrage (4) présente au moins un élément à ressort (18), l'élément à ressort (18) présentant une extrémité d'élément de ressort libre (19) saillante perpendiculairement à la direction de montage (11), l'extrémité d'élément de ressort libre (19) étant orientée dans une direction opposée à la direction de montage (11).

5. Élément de fenêtre (1) selon l'une quelconque des revendications précédentes, **caractérisé en ce que** l'élément de serrage (4) est conçu sous forme creuse et présente des cavités (20), les cavités (20) étant accessibles par l'intermédiaire d'ouvertures de cavité (21) orientées à l'opposé de la direction de montage (11).

6. Élément de fenêtre (1) selon l'une quelconque des revendications précédentes, **caractérisé en ce que** les éléments à ressort (18) sont formés à l'intérieur des échancrures (17) des languettes (15), une largeur des éléments à ressort (18) étant inférieure à la largeur de l'échancrure (17).

7. Outil de montage (22) pour monter un élément de serrage (4) dans un élément de fenêtre (1) selon l'une quelconque des revendications 1 à 6, l'outil de montage (22) présentant une zone de réception (23) ouverte dans la direction de montage (11), l'outil de montage (22) présentant deux doigts de serrage (24) agencés latéralement par rapport à la zone de réception (23), la zone de réception (23) étant conçue de telle sorte qu'un élément de serrage (4) peut être reçu dans la zone de réception (23) entre les doigts de serrage (24) et être fixé à celle-ci par adhérence, **caractérisé en ce que** l'outil de montage (22) présente, dans la zone de réception (23), une surface de butée (25) qui est conçue sous forme d'épaulement orienté perpendiculairement à la direction de montage (11), la surface de butée (25) pouvant, après l'insertion de l'élément de serrage (4) et de l'outil de montage (22) dans l'interstice (12) entre la vitre de fenêtre (2) et le cadre (2), être mis en appui contre la surface de vitre (5) de la vitre de fenêtre (2).

8. Outil de montage (22) selon la revendication 7, **caractérisé en ce qu'**une épaisseur des doigts de serrage (24) de l'outil de montage (22) est inférieure à une épaisseur de l'élément de serrage (4).

9. Procédé de montage d'un élément de fenêtre (1) selon l'une quelconque des revendications 1 à 6 au moyen d'un outil de montage (22) selon l'une quelconque des revendications 7 ou 8, la vitre de fenêtre (2) étant introduite dans le cadre (2) dans une direction de montage (11) tournée vers le cadre (2), la vitre de fenêtre (2) présentant deux surfaces de vitre (5) opposées et accessibles de l'extérieur et un bord périphérique avec plusieurs côtés périphériques (6), la vitre de fenêtre (2) étant mise en appui dans une zone de bord (7) de la surface de vitre (5) tournée vers le cadre (2) dans la direction de montage (11) contre une butée de cadre (8) du cadre (2) ; dans une étape de serrage ultérieure, au moyen de l'outil de montage (22), plusieurs éléments de serrage (4) étant introduits à distance les uns des autres le long des côtés périphériques (6) de la vitre de fenêtre (2) entre les surfaces périphériques (9) des côtés périphériques (6) de la vitre de fenêtre (2) et une surface périphérique intérieure (10) du cadre (2), de telle sorte que la vitre de fenêtre (2) repose contre les éléments de serrage (4) à l'intérieur du cadre (2) et qu'un interstice défini (12) est créé entre les surfaces périphériques (9) et la surface périphérique intérieure (10) du cadre (2), un adhésif (13) étant introduit lors d'une étape d'adhésion ultérieure dans une direction d'application d'adhésif orientée vers le cadre (2) dans l'interstice (12) créé par les éléments de serrage (4) entre les surfaces périphériques (9) et la surface périphérique intérieure (10) du cadre (2), et la vitre de fenêtre (2) étant reliée au cadre (2) par adhérence et par liaison de matière le long des côtés périphériques (6).

10. Procédé selon la revendication 9, **caractérisé en ce que**, lors de l'étape de serrage, l'outil de montage (22) est inséré dans l'interstice (12) jusqu'à l'appui de la surface de butée (25) contre la surface de vitre (5) de la vitre de fenêtre (2), de telle sorte que l'élément de serrage (4) introduit dans l'interstice (12) au moyen de l'outil de montage (22) occupe une position définie entre les surfaces périphériques (9) et les surfaces périphériques intérieures.

11. Procédé selon la revendication 9 ou 10, **caractérisé en ce que**, lors de l'étape d'adhésion, l'adhésif (13) est appliqué dans la direction d'application d'adhésif le long de la zone de bord (7) de la vitre de fenêtre (2), de telle sorte que l'adhésif (13) introduit dans l'interstice (12) se forme au moins en partie au-delà de l'interstice (12) sous forme de trace d'adhésif et qu'une liaison de matière de la surface de vitre (5) de la vitre de fenêtre (2) dans la zone de bord (7) de la vitre de fenêtre (2) et de la surface périphérique intérieure (10) du cadre (2) peut être créée.
